# EUROPÄISCHE PATENTSCHRIFT

(11) **EP 0 005 260 B1**
(45) Veröffentlichungstag und Bekanntmachung des Hinweises auf die Patenterteilung: **30.09.1981**
(21) Anmeldenummer: 79101325.3
(22) Anmeldetag: 02.05.1979
(51) Int. Cl.: B66C 1/42, B22D 29/04, B65G 47/90

(54) **Kraftschliessende Zange zum Transportieren von Stahlblöcken, Stahlknüppeln, Brammen oder dgl.**
Power operated tongs for moving steel slabs or ingots
Pince à force motrice pour le transport de brames, de lingots ou analogues

(30) Priorität: 05.05.1978 DE 7813656 U
(43) Veröffentlichungstag der Anmeldung: 14.11.1979
(73) Patentinhaber: Hoesch Maschinenfabrik Deutschland Aktiengesellschaft, 44145 Dortmund (DE)
(72) Erfinder: Bussfeld, Heinz, D-4713 Bockum-Hövel (DE); Gabriel, Heinz-Otto, Dipl.-Ing., D-4600 Dortmund 30 (DE); Leweke, Willi, Ing. (grad.), D-4600 Dortmund 30 (DE)
(74) Vertreter: Kremser, Manfred, Dipl.-Ing.

## Beschreibung

Die Erfindung betrifft eine kraftschließende Zange zum Transportieren von Stahlblöcken, Stahlknüppeln, Brammen oder dgl, mit einem Zangengehaüse und zwei zweiarmigen, um je eine Achse schwenkbaren Zangenschenkeln, zwischen deren oberen Armen ein Kraftgerät zum Schließen und Öffnen der Zange angeordnet ist, wobei während des Fassens des Werkgutes ein Kraftspeicher aufgeladen wird, der den Anpreßdruck der Zangenschenkel beim Transportieren des Werkgutes aufrechterhält.

Eine derartige Zange ist durch die Zeitschrift "Fördern und Heben", Jahrgang 18, 1968, Heft 4, Seiten 865 und 866, bei einem Zangenkran für den Transport warmer Brammen bekannt, bei dem sechs Zangen der eingangs genannten Art auf einer heb- und senkbaren Traverse nebeneinander angeordnet sind.

Das Kraftgerät einer jeden Zange ist ein Hydraulikzylinder. Als Kraftspeicher, der während des Fassens des Werkgutes aufgeladen wird, ist ein an den Hydraulikzylinder angebauter Kolben-Druck-speicher eingesetzt.

Mit einer solchen Ausführung ist es möglich, den Kolben-Druck-speicher so an den Hydraulikzylinder anzuschließen, daß er die Funktion eines Stoßdämpfers übernehmen kann. Dies gilt für den Fall der Kollision der geöffneten Zange mit einem Hindernis, wenn die Kollisionskraft im schließenden oder öffnenden Sinne auf einen oder beide Zangenschenkel einwirkt.

Beim Aufschlagen der geöffneten Zange auf ein Hindernis oder auf den Hüttenflur hängt jedoch die Dämpfung der auftretenden Kollisionskraft von der Stellung der Zangenschenkel ab. So ist beispielsweise bei senkrechter Stellung der Zangenschenkel eine Dämpfung der senkrecht wirkenden Kollisionskraft überhaupt nicht möglich.

Der Erfindung liegt die Aufgabe zugrunde, eine Zange der eingangs genannten Art so auszubilden, daß sie eine Dämpfung der an den Zangenschenkein auftretenden Kollisionskräfte gewährleistet.

Diese Aufgabe wird nach der Erfindung ausgehend von dem eingangs näher bezeichneten. Stand der Technik dadurch gelöst, daß zur Kraftspeicherung jeder Zangenschenkel jeweils an einer von einem doppeltwirkenden, sich auf dem Zangengehäuse abstützenden Kraftspeicher gehaltenen Schwinge gelagert ist, deren am Zangengehäuse angeordnete Drehachse gegenüber der Achse des zugehörigen Zangenschenkels in waagerechter und senkrechter Richtung versetzt angeordnet ist.

Im folgenden wird die Erfindung anhand einer Zeichnung, in der zwei Ausführungsbeispiele schematisch dargestellt sind, beschrieben. Es zeigt
Fig. 1 eine an einen Kran anhängbare Zange in Ansicht mit einem Stahlblock in Teilansicht,
Fig. 2 die Zange als Schnitt gemäß der Linie 11-11 in Fig. 1,
Fig. 3 eine Zangentraverse eines Hüttenkranes mit sechs Stahlknüppeln in Ansicht,
Fig. 4 die Zangentraverse als Schnitt gemäß der Linie IV-IV in Fig. 3.

Das erste Ausfurungsbeispiel nach den Figuren 1 und 2 ist abgestellt auf eine kraftschließend Zange 10 zum Transportieren eines Stahlblockes 11.

Die Zange 10, die mittels der vier an einem Zangengehäuse 12 angebrachten Tragglieder 13, 14, 15, 16 an einen Kran - nicht dargestellt - angehängt wird, besitzt zwei zweiarmige, um je eine Achse 17, 18 schwenkbare Zangenschenkel 19, 20.

Jede Achse 17, 18 ist drehbar gelagert in einer Schwinge 21, 22, deren Drehachse 23, 24 mit dem Zangengehäuse 12 ein Drehgelenk bildet. Beide Drehachsen 23, 24 sind gegenüber den ihnen zugehörigen Achsen 17, 18 der Zangenschenkel 19, 20 in waagerechter Richtung um das Maß a und in senkrechter Richtung um das Maß b versetzt angeordnet.

An jede Schwinge 21, 22 ist ein Kraftspeicher 25, 26 gelenkig angeschlossen, der sich an einem mit dem Zangengehäuse 12 verbundenen Lagerbock 27, 28 abstützt.

Zum Antriebsmechanismus der Zange 10 gehört eine von einer Antriebseinheit 29 angetriebene Gewindespindel 30 mit Links- und Rechtsgewinde sowie zwei an den oberen Armen der Zangenschenkel 19, 20 drehbar gelagerten Muttern 31, 32. Die Antriebseinheit 29 wird in Richtung der Achse der Gewindespindel 30 gehalt durch eine Gabel 33 mit zwei Federn 34,35.

Die Gabel 33 ist drehbar gelagert in einem um eine Achse 36 schwenkbaren Arm 37. Eine mit der Antriebseinheit 29 und dem Zangengehäuse 12 verbundene Stange 38 übt die Funktion einer Drehmomentenstütze aus.

Beim Erfassen des Stahlblockes 11 bewirkt die Zangenschließkraft über die beiden Schwingen 21, 22 ein Aufladen der beiden Kraftspeicher 25, 26.

Im geöffneten Zustand der Zange 10 erfüllt jeder doppeltwirkend ausgeführte Kraftspeicher 25, 26 die Funktion eines Stoßdampfers, sobald an den Zangenschenkeln 19, 20 waagerechte oder senkrechte Kollisionskräfte in der Zangenebene wirksam werden.

Das zweite Ausführungsbeispiel nach den Figuren 3 und 4 ist gedacht für eine Zangentraverse 39 zum Transportieren von sechs nebeneinander liegenden Stahlknüppeln 40.

Zur Aufhängung der Zangentraverse 39 an einen Hüttenkran - nicht dargestellt - sind auf einer Traverse 41 zwei Unterflaschen 42 angeordnet.

Die Zangentraverse 39 besteht im wesentlichen aus zwei zu einer Baueinheit zusammengefaßten Zangen 43, deren Zangenschenkel 44, 45, Schwingen 46, 47, Achsen 48, 49, Drehachsen 50, 51, Kraftspeicher 52, 53 und Gewindespindeln 54 mit Muttern 55, 56 in gleicher Weise ausgeführt und angeordnet sind wie bei der Zange 10 des ersten Ausführungsbeispiels.

Der Antrieb einer Gewindespindel 54 wird gebildet aus einem Elektromotor 57, einer Gelenkwelle 58 und einem Getriebe 59.

Die Traverse 41 ist mit zwei Niederhaltern 60 ausgeführt, die die sechs Stahlknüppel 40 in einer waagerechten Ebene halten.

## Patentansprüche

Kraftschließende Zange zum Transportieren von Stahlblöcken, Stahlknüppeln, Brammen oder dgl. mit einem Zangengehäuse (12) und zwei zweiarmigen, um je eine Achse (17, 18, 48, 49) schwenkbaren Zangenschenkeln (19, 20, 44, 45), zwischen deren oberen Armen ein Kraftgerät (29, 30, 31, 32) zum Schließen und Öffnen der Zange angeordnet ist, wobei während des Fassens des Werkgutes ein Kraftspeicher (25, 26, 52, 53) aufgeladen wird, der den Anpreßdruck der Zangenschenkel beim Transportieren des Werkgutes aufrechterhält, dadurch gekennzeichnet, daß zur Kraftspeicherung jeder Zangenschenkel (19, 20, 44, 45) jeweils an einer von einem doppeltwirkenden, sich auf dem Zangengehäuse (12) abstützenden Kraftspeicher (25, 26, 52, 53) gehaltenen Schwinge (21, 22, 46, 47) gelagert ist, deren am Zangengehäuse (12) angeordnete Drehachse (23, 24, 50, 51) gegenüber der Achse (17, 18, 48, 49) des zugehörigen Zangenschenkels in waagerechter und senkrechter Richtung versetzt angeordnet ist.

## Claims

Power-operated tongs for transporting steel ingots, billets, slabs or the like, with a tongs housing (12) and two two-armed tongs legs (19, 20, 44, 45) each pivotable about an axis (17, 18, 48, 49), between the upper arms of which a power unit (29, 30, 31, 32) is arranged, for closing and opening the tongs, by means of which a power storage device (25, 26, 52, 53) is actuated during seizure of the workpiece, which storage device maintains the pressure of the tongs legs during transport of the workpiece, characterized in that for power storage each tongs leg (19, 20, 44, 45) is mounted upon a rocker arm (21, 22, 46, 47) held by a double-acting power storage device (25, 26, 52, 53) carried on the tongs housing (12) and having its pivot axis (23, 24, 50, 51) located on the tongs housing (12) displaced in the horizontal and vertical directions with respect to the axis (17, 18, 48, 49) of the associated tongs leg.

## Revendications

Pince à fermeture motorisée, pour le transport de lingots d'acier, de billettes d'acier de brames, etc., qui comprend un carter de pince (12) et deux branches de pince (19, 20, 44, 45) à deux bras, montées chacune à basculement autour d'un arbre (17, 18, 48, 49) et entre les bras supérieurs desquelles est disposé un appareil moteur (29, 30, 31, 32) pour la fermeture et l'ouverture de la pince, la préhension du produit en oeuvre s'accompagnant d'une recharge d'un accumulateur d'énergie (25, 26, 52, 53), qui maintient la perssion de serrage des branches de la pince lors du transport du produit en oeuvre, carac- terisée en ce que, pour assurer une accumulation d'énergie, chaque branche (19, 20,44, 45) de la pince est montée sur un levier oscillant (21, 22, 46, 47) soutenu par un accumulateur d'énergie à double effet (25, 26, 52, 53) qui prend appui sur le carter (12) de la pince, levier dont le tourillon (23, 24, 50, 51) solidaire du carter (12) de la pince, est disposé avec un décalage dans le sens horizontal et dans le sens vertical par rapport à l'axe (17, 18, 48, 49) de la branche correspondante de la pince.
